# EUROPÄISCHE PATENTSCHRIFT

(11) **EP 2 021 234 B1**
(45) Veröffentlichungstag und Bekanntmachung des Hinweises auf die Patenterteilung: **02.06.2010**
(21) Anmeldenummer: 07718457.0
(22) Anmeldetag: 24.05.2007
(51) Int. Cl.: B63H 20/08

(54) **ANTRIEBSEINRICHTUNG FÜR EIN WASSERFAHRZEUG**
DRIVE DEVICE FOR A WATERCRAFT
DISPOSITIF DE PROPULSION POUR BATEAU

(30) Priorität: 01.06.2006 AT 9492006
(43) Veröffentlichungstag der Anmeldung: 11.02.2009
(73) Patentinhaber: Jegel, Franz Peter, Ing., 4400 Steyr (AT)
(72) Erfinder: BERNÖGGER, Johannes, A-4591 Molln (AT); LANG, Thomas, A-4400 Steyr (AT)
(74) Vertreter: Babeluk, Michael
(86) Internationale Anmeldenummer: PCT/AT2007/000246
(87) Internationale Veröffentlichungsnummer: WO 2007/137312

(56) Entgegenhaltungen:
- WO-A-2005/007503
- US-A- 1 801 612
- US-A- 2 335 597
- US-A- 4 948 384

## Beschreibung

Die Erfindung betrifft Antriebseinrichtung für ein Wasserfahrzeug mit einem U-oder Z-förmigen Antriebsstrang, wobei das Antriebsdrehmoment vorzugsweise über zumindest zwei Kegelradgetriebe zwischen einer Motorwelle eines vorzugsweise durch eine Brennkraftmaschine gebildeten Antriebsmaschine und zumindest einer Propellerwelle in der Betriebslage zumindest zweimal um einen Winkel >0 umgelenkt wird, wobei das Gehäuse der Antriebseinrichtung aus einem ersten, einem zweiten und einem dritten Gehäuseteil besteht, wobei die drei Gehäuseteile drehbar miteinander verbunden sind, und wobei der erste Gehäuseteil fest mit einer Montagewand des Wasserfahrzeuges verbindbar ist, der zweite Gehäuseteil um eine erste Drehachse schwenkbar mit dem ersten Gehäuseteil verbunden ist und der dritte Gehäuseteil um eine zweite Drehachse drehbar mit dem zweiten Gehäuseteil verbunden ist.

Es sind Außenbordantriebssysteme für Boote bekannt, wobei zur Steuerung des Bootes der gesamte mit einer Montagewand verbundene Motor verdreht wird. Die Lenkbewegung kann über Hebel oder Seile auf den Außenbordmotor übertragen werden. Es ist auch bekannt, Elektromotoren einzusetzen, um die Lenkbewegung mittel Seilen und Hebeln auf den Außenbordmotor zu übertragen.

Aus der US 3,797,448 ist ein elektrischer Trolling-Motor zum Antrieb von kleinen Booten bekannt. Der den Propeller antreibende Motor treibt dabei einen Getriebestrang über elektrische Kupplungen an. Dabei kann über ein weiteres Lenkgetriebe der Trolling-Motor im Bezug auf ein bootsfestes Montagerohr verdreht werden. Motorgehäuse samt Getriebe sind dabei unterhalb des Wasserspiegels angeordnet. Nachteilig ist, dass bei Lenkbewegungen das gesamt Motorgehäuse samt Elektromotor und Getriebe verdreht werden muss, was aufgrund der Massenträgheit nur für leistungsschwache Antriebseinheiten mit geringem Gewicht akzeptabel ist.

Die DE 2 043 781 A1 beschreibt eine Schiffsantriebsvorrichtung mit einem innerhalb der Bootswand liegenden Motor. Die Antriebseinheit besteht aus drei Gehäuseteilen, die gegeneinander verdrehbar sind. Ein Schaltgetriebe ist nicht vorgesehen.

Aus der US 2,335,597 ist eine Antriebseinrichtung für einen Propeller bekannt, welche aus mehreren Gehäuseteilen besteht. Die sowohl um eine vertikale Achse, als auch um eine horizontale Achse schwenkbare Antriebseinrichtung wird durch einen innerhalb der Bordwand liegenden Motor angetrieben, wobei die Umlenkung über Kegelgetriebe erfolgt. Ein Schaltgetriebe ist nicht vorgesehen.

Auch die US 3,396,692 A offenbart eine sowohl hochklappbare, als auch lenkbare Antriebseinrichtung für eine Schiffsschraube. Der Antrieb erfolgt über einen Riemen durch einen innerhalb der Bordwand liegenden Motor, wobei im Antriebsweg ein Wendegetriebe, aber kein Schaltgetriebe angeordnet ist.

Des weiteren ist aus der US 1,980,685 A eine Antriebseinrichtung für eine Schiffsschraube mit mehreren Gehäuseteilen bekannt. Auch diese Antriebseinheit ist lenkbar und hochklappbar, wobei der Antrieb über Kegelräder durch einen innerhalb der Bordwand positionierten Motor erfolgt. Ein Schaltgetriebe ist auch in diesem Fall nicht geoffenbart.

Die WO 2005/007503 A1 beschreibt eine zweistufige Antriebseinrichtung für Wasserfahrzeuge, wobei eine Eingangswelle über eine erste Kupplung mit einer koaxialen Ausgangswelle verbunden ist. Weiters kann die Eingangswelle über eine zweite Kupplung mit der Ausgangswelle über ein Getriebe verbunden werden, wobei die Antriebswege über die erste und die zweite Kupplung verschiedene Übersetzungen aufweisen.

Die US 6,899,577 B2 beschreibt einen Außenbordmotor mit einem Vorwärtsgang und einem Rückwärtsgang, wobei zwei elektromagnetische Kupplungen vorgesehen sind, um wahlweise die Vorwärtsgangstufe oder die Rückwärtsgangstufe mit der Propellerwelle zu verbinden.

Aus der DE 35 19 599 A1 ist ein Bootsantrieb bekannt, welcher als sogenannter U-Antrieb ausgeführt ist, wobei zur Vergrößerung der Vortriebskraft und zur Erzielung eines verbesserten Schraubenwirkungsgrades vorne am Gehäuseunterteil des Bootantriebes zwei vorwärtsgerichtete, in einander entgegengesetztem Drehsinn antreibbare Antriebsschrauben vorgesehen sind. Ein ähnlicher Bootsantrieb ist auch aus der WO 00/58151 bekannt.

Die US 4,948,384 A zeigt einen Schiffsantrieb mit einem Z-förmigen Antriebsstrang, wobei das Gehäuse aus zwei Teilen besteht, welche gegeneinander verdrehbar sind.

Ein Außenbordmotor für ein Boot mit einem U-förmigen Antriebsstrang mit gegeneinander verdrehbaren Gehäuseteilen ist aus der US 1,801,612 A bekannt.

Die US 2,936,730 A , die als nächstkommender Stand der Technik anzusehen ist, offenbart einen Z-förmigen Propellerantrieb für ein Wasserfahrzeug, welcher aus drei Gehäuseteilen besteht, die jeweils gegeneinander drehbar sind und dabei wird das Antriebsdrehmoment von der Antriebsmaschine zu zumindest einer Propellerwelle jeweils über ein Kegelgetriebe übertragen, wobei zwei Umlenkwinkel größer als 0° sind. Der erste Gehäuseteil ist mit der Bootswand verbunden, die weiteren beiden Gehäuseteile sind drehbar angeordnet. Ein im ersten Gehäuseteil angeordnetes Schaltgetriebe ist nicht vorgesehen.

Aufgabe der Erfindung ist es, einen Schiffsantrieb zu schaffen, mit welchem eine einfache Steuerbarkeit auch von leistungsstarken Motoren erreicht werden kann. Eine weitere Aufgabe der Erfindung ist es, den Komfort bei Wende- und Schaltmanövern zu erhöhen.

Erfindungsgemäß wird dies dadurch erreicht, dass im ersten Gehäuseteil ein Schaltgetriebe angeordnet ist, dessen Ausgangswelle koaxial zur zweiten Drehachse angeordnet ist, wobei vorzugsweise die Propellerwelle im dritten Gehäuseteil gelagert ist. Dadurch, dass das Schaltgetriebe im ersten Gehäuseteil angeordnet ist, dessen Ausgangswelle über eine koaxial mit der zweiten Drehachse angeordnete Verbindungswelle, vorzugsweise über Kegelräder, verbunden ist, kann die Masse für die Steuerbewegung möglichst gering gehalten werden.

Dadurch, dass der Antrieb für die Verdrehbewegung im zweiten Gehäuseteil und das Getriebe im fahrzeugfesten ersten Gehäuseteil angeordnet sind, müssen relativ geringe Massen - nämlich nur der dritte Gehäuseteil mit der Propellerwelle - zur Steuerung des Bootes verdreht werden, was schnelle Steuerbewegungen und eine hohe Wendigkeit ermöglicht. Der Antrieb über die Verbindungswelle erlaubt außerdem sehr große Lenkausschläge (360°, bzw. endlos), was die Wendigkeit des Bootes weiter begünstigt.

Eine besonders einfache Steuerung der Antriebseinrichtung wird möglich, wenn der dritte Gehäuseteil ein koaxial mit der zweiten Drehachse angeordnetes Kronenzahnrad oder Kegelzahnrad aufweist, in welches die Zähne eines Antriebszahnrad kämmend eingreifen, wobei das Antriebszahnrad vorzugsweise durch einen im zweiten Gehäuseteil gelagerten elektrischen Servomotor antreibbar ist. Zum Steuern des Wasserfahrzeuges wird nur der unterhalb des Wasserspiegels angeordnete dritte Teil verdreht.

Um freiliegende Leitungen zu vermeiden, ist es besonders vorteilhaft, wenn der dritte Gehäuseteil zumindest eine Kühlwassereintrittsöffnung aufweist, welche über einen innerhalb des zweiten und ersten Gehäuseteils angeordneten Kühlmittelströmungsweg mit dem Antriebsmotor verbunden ist, und wenn vorzugsweise der dritte Gehäuseteil zumindest eine Abgasaustrittsöffnung aufweist, welche über einen Abgasströmungsweg, welcher innerhalb des dritten, zweiten und ersten Gehäuseteils geführt ist, mit dem Antriebmotor verbunden ist. Außerhalb des Gehäuses sind somit keinerlei Kühlmitte- oder Abgasleitungen zu sehen.

In weiterer Ausführung der Erfindung ist vorgesehen, dass pro Vorwärtsschaltstufe zumindest eine schaltbare Kupplung vorgesehen ist, wobei durch Aktivieren einer ersten Kupplung die Eingangswelle über die erste Vorwärtsschaltstufe mit der Ausgangswelle und durch Aktivieren einer zweiten Kupplung die Eingangswelle über die zweite Vorwärtsschaltstufe mit der Ausgangswelle verbunden ist, und wobei in einem Leerlauf sowohl die erste, als auch die zweite Kupplung deaktiviert und die Eingangswelle von der Ausgangswelle getrennt ist, und dass der Rückwärtsgang durch Schalten einer dritten Kupplung vorzugsweise von einer Vorwärtsschaltstellung in eine Rückwärtsschaltstellung aktivierbar ist. In einer bevorzugten Ausführungsvariante kann dabei vorgesehen sein, dass die dritte Kupplung als Umschaltkupplung ausgebildet ist, wobei die Eingangswelle in der Vorwärtsschaltstellung über die erste oder die zweite Vorwärtsschaltstufe und in einer Rückwärtsschaltstellung über eine Rückwärtsschaltstufe mit der Ausgangswelle verbindbar ist, wobei vorzugsweise die dritte Kupplung durch eine Synchronisiereinrichtung gebildet ist.

Die dritte Kupplung kann im Antriebsstrang zwischen Eingangswelle und Ausgangswelle in Serie zur ersten und/oder zweiten Vorwärtsschaltstufe angeordnet sein. Alternativ dazu ist es auch möglich, dass die dritte Kupplung im Antriebsstrang zwischen Eingangswelle und Ausgangswelle parallel zur ersten und/oder zweiten Vorwärtsschaltstufe angeordnet ist.

Die Kupplungen können beispielsweise durch Konuskupplungen gebildet sein.

Besonders schnelle und automatisierte Gangwechsel sind möglich, wenn die erste, zweite und/oder dritte Kupplung elektrisch betätigbar ist. Alternativ zu elektrisch betätigten Kupplungen können die Gangwechsel auch hydraulisch unterstützt erfolgten.

Dadurch, dass mindestens zwei Kupplungen schleifend umschalten, wird ermöglicht, dass die Vorwärtsschaltstufen und vorzugsweise auch die Rückwärtsschaltstufe lastschaltbar ist.

Die Erfindung wird im Folgenden anhand der Figuren näher erläutert. Es zeigen:
- Fig. 1: eine erfindungsgemäße Antriebseinrichtung in einer Seitenansicht;
- Fig. 2: die Antriebseinrichtung in einer Ansicht von hinten; .
- Fig. 3: die Antriebseinrichtung in einer Draufsicht;
- Fig. 4: die Antriebseinrichtung in einer Seitenansicht mit schematisch eingezeichneten Kühl- und Abgasströmungswegen;
- Fig. 5: die Antriebseinrichtung aus Fig. 4 in einer Ansicht von hinten;
- Fig. 6: die Antriebseinrichtung in einer Draufsicht;
- Fig.7: ein Boot mit einer erfindungsgemäßen Antriebseinrichtung im Schnitt in einer Ansicht von hinten;
- Fig. 8: das Boot aus Fig. 7 im Schnitt in einer Ansicht von hinten mit ausgelenkter Antriebseinrichtung;
- Fig. 9: das Boot in einer Draufsicht;
- Fig. 10: das Boot in einer Draufsicht mit ausgelenkter Antriebseinrichtung;
- Fig. 11: eine Seitenansicht des Bootes mit montierter Antriebseinrichtung;
- Fig. 12: das Boot in einer Ansicht von hinten;
- Fig. 13: das Boot mit aufgeklappter Antriebseinrichtung in einer Seitenansicht;
- Fig. 14: das Boot mit aufgeklappter Antriebseinrichtung in einer Ansicht von hinten;
- Fig. 15: ein Schaltgetriebe der erfindungsgemäßen Antriebseinrichtung in einer ersten Ausführungsvariante;
- Fig. 16: ein Schaltschema für dieses Schaltgetriebe;
- Fig. 17: ein Schaltgetriebe für eine erfindungsgemäße Antriebseinrichtung einer zweiten Ausführungsvariante;
- Fig. 18: ein Schaltschema für dieses Schaltgetriebe;
- Fig. 19: ein Schaltgetriebe für eine erfindungsgemäße Antriebseinrichtung in einer dritten Ausführungsvariante;
- Fig. 20: ein Schaltschema für dieses Schaltgetriebe;
- Fig. 21: ein Schaltgetriebe für eine erfindungsgemäße Antriebseinrichtung in einer vierten Ausführungsvariante;
- Fig. 22: ein Schaltschema für dieses Schaltgetriebe;
- Fig. 23: ein Schaltgetriebe für eine erfindungsgemäße Antriebseinrichtung in einer fünften Ausführungsvariante; und
- Fig. 24: ein Schaltschema für dieses Getriebe.

Die Antriebseinrichtung 1 für ein Wasserfahrzeug 2, zum Beispiel ein Boot, weist in den Ausführungsvarianten einen U-förmigen Antriebsstrang 3 auf, wobei die Hauptachsen des Antriebsstranges mit 3a, 3b, 3c bezeichnet sind. Zumindest zwei der Hauptachsen 3a, 3b, 3c spannen in der Betriebslage - also in der normalen Fahrtstellung - einen Winkel β, γ größer als 0° auf. Das Gehäuse G der Antriebseinrichtung 1 weist drei Gehäuseteile 4, 5, 6 auf. Im ersten Gehäuseteil 4 ist ein Schaltgetriebe 10 angeordnet, welches über eine Eingangswelle 11 mit einer Antriebsmaschine, beispielsweise einer nicht weiter dargestellten Brennkraftmaschine, und über eine Ausgangswelle 12 mit zumindest einer Propellerwelle 13a, 13b verbunden ist. Der erste Gehäuseteil 4 ist an einer Montagewand 2a des Bootes befestigbar und starr mit dem Wasserfahrzeug 2 verbindbar. Mit dem ersten Gehäuseteil 4 ist ein um eine Drehachse 14a drehbarer zweiter Gehäuseteil 5 verbunden. Der zweite Gehäuseteil 5 ist mit einem dritten Gehäuseteil 6 verbunden, wobei der dritte Gehäuseteil 6 bezüglich des zweiten Gehäuseteils 5 um die - im Betrieb vertikal ausgerichtete - zweite Drehachse 14b drehbar ist. Die zweite Drehachse 14b ist achsgleich zur Hauptachse 3b des Antriebsstranges 3 angeordnet. Der dritte Gehäuseteil 6 weist dabei ein Kronenrad 15 auf, in welches ein Antriebszahnrad 17 eingreift, welches von einem beispielsweise elektrisch angetriebenen Servomotor 18 betätigt wird. Servomotor 18 und Antriebszahnrad 17 sind innerhalb des zweiten Gehäuseteils 5 angeordnet.

Im dritten Gehäuseteil 6 ist sind Propellerwelle 13a, 13b gelagert, wobei im dargestellten Beispiel die erste Propellerwelle 13a aus einer Hohlwelle und die zweite Propellerwelle 13b aus einer innerhalb der Hohlwelle geführten Innenwelle besteht. Mit den beiden Propellerwellen 13a, 13b werden zwei Propeller 19a, 19b in verschiedenen Drehrichtungen angetrieben. Der Antrieb der beiden Propellerwellen 13a, 13b erfolgt über ein Kegelradgetriebe 20 mit den Kegelrädern 20a, 20b, 20c durch die Ausgangswelle 12 des Getriebes 10.

Der dritte Gehäuseteil 6 weist bugseitig zumindest eine Eintrittsöffnung 21 für Kühlwasser auf, über welche Kühlwasser angesaugt und der Antriebsmaschine entsprechend dem Pfeilen K in den Fig. 4 bis Fig. 6 zugeführt wird. Weiters weist der dritte Gehäuseteil heckseitig zumindest eine Austrittsöffnung 22 auf, über welche Abgase mit der Antriebsmaschine verbundenen Abgasleitungen ausgeblasen werden, wobei die Abgasleitungen mit den Pfeilen A in den Fig. 4 bis Fig. 6 angedeutet sind. Die Leitungen für das Kühlwasser K und die Abgase A sind zur Gänze innerhalb der Gehäuseteile 4, 5, 6 geführt, so dass freiliegende Leitungen vermieden werden.

In den Fig. 7 bis Fig. 10 ist die Lenkbewegung des dritten Gehäuseteils 6 durch Verdrehen des Kronenrades 15 durch den Servomotor 18 dargestellt. Dadurch, dass nur der dritte Gehäuseteil 6 verdreht wird, lassen sich große Auslenkwinkel α (360°, bzw. endlos) realisieren.

Dadurch, dass das Schaltgetriebe 10 in dem mit dem Wasserfahrzeug 2 fest verbundenen ersten Gehäuseteil 4 angeordnet ist, lassen sich die beiden anderen Gehäuseteile 5, 6 relativ einfach durch Schwenken um die horizontale Achse 14 aus dem Wasser heben, wie in den Fig. 11 bis Fig. 14 angedeutet ist.

Das Schaltgetriebe 10 ist als Kegelradgetriebe mit zumindest zwei Schaltkupplungen K1, K2 für mindestens zwei Vorwärtsschaltstufen V1, V2, sowie einer Rückwärtsschaltstufe R ausgebildet. Fig. 15 zeigt eine erste Ausführungsvariante des Getriebes 10 mit zwei schaltbaren Kupplungen K1, K2, welche beide als elektrisch betätigbare Konuskupplungen ausgeführt sein können. Die Übertragung auf die Wellen w1, w2 erfolgt über ein erstes Kegelradgetriebe 23, zwei Vorwärtsschaltstufen V1, V2 mit unterschiedlichen Übersetzungen und ein zweites Kegelradgetriebe 24 auf die Ausgangswelle 12. Mit w3 und w4 sind Zwischenwellen bezeichnet. Im Leerlauf sind beide Kupplungen K1, K2 deaktivert und die Eingangswelle 11 ist von der Ausgangswelle 12 getrennt. Durch Aktivieren der ersten Kupplung K1 wird die Eingangswelle 11 über die erste Vorwärtsschaltstufe V1 mit der Ausgangswelle 12 verbunden, durch Aktivieren der zweiten Kupplung K2. die Eingangswelle 11 über die zweite Vorwärtsschaltstufe V2 mit der Ausgangswelle 12 verbunden.

Durch die spezielle Anordnung des Schaltgetriebes 10 mit den Kegelradgetrieben 23, 24 ist eine sehr einfache und günstige Lift-Bewegung des Gehäuses G um die Drehachse 14a möglich. Außerdem ist dadurch ein sehr großer Lift- und Schwenkbereich realisierbar. Weiters wird eine optimal Hochschwenkstellung (Trailer-up-Position) des Gehäuses gewährleistet. Die Lenk- und Liftbewegungen können unabhängig ausgeführt werden, wobei die Mechanismen für die Bewegungen relativ einfach ausgeführt werden können.

Im Gegensatz zu einem Antrieb über Kreuzgelenke wird der Kraftfluss mittels der Kegelradgetriebe bei Aufschwenken des Gehäuses G - etwa bei einer Kollision mit einem Hindernis - nicht blockiert. Bei Kontakt mit Fremdkörpern schwenkt die Antriebseinrichtung 1 einfach weg.

Durch die große Liftbewegung ist eine freie Zugängigkeit zu den Propellern 19a, 19b und zu der Eintrittsöffnung 21 für das Kühlwasser zwecks Reinigung und Wartung gegeben. Das Boot braucht somit für eine Wartung nicht aus dem Wasser gehievt werden. Auch ein Taucheinsatz zu Instandsetzungszwecken ist nicht notwendig.

Das Schaltschema des in Fig. 15 dargestellten Schaltgetriebes 10 ist in Fig. 16 dargestellt.

In Leerlauf L sind die beiden Kupplungen K1, K2 geöffnet. Eine dritte, durch die eine Synchronisationseinrichtung gebildete Kupplung K3 befindet sich in der in Fig. 15 eingezeichneten Position "B".

Beim Schalten aus dem Leerlauf L in die erste Vorwärtsschaltstufe V1 wird die erste Kupplung K1 aktiviert. Die dritte Kupplung K3 befindet sich weiterhin in der Position "B". Beim Schalten von der ersten Vorwärtsschaltstufe V1 in die zweite Vorwärtsschaltstufe V2 wird die erste Kupplung K1 getrennt und die zweite Kupplung K2 schleifend eingekuppelt, wobei ein möglichst weicher Übergang angestrebt wird. In der zweiten Vorwärtsschaltstufe V2 befindet sich die zweite Kupplung K2 somit im eingekuppelte Zustand und die dritte Kupplung K3 in der Position "B". Das Schalten in die Rückwärtsschaltstufe R erfolgt dadurch, dass - wenn die zweite Kupplung K2 aktiviert ist - diese getrennt und die erste Kupplung K1 eingekuppelt wird. Nach Einkuppeln der ersten Kupplung K1 wird die dritte Kupplung in die Position "A" geschaltet. Dies bewirkt, dass die Drehrichtung der Welle w4 sich umkehrt. Danach wird die erste Kupplung K1 wieder getrennt und die zweite Kupplung K2 eingekuppelt. Dadurch wird die Richtung der Zwischenwelle w4 abermals geändert. Diese Schritte bewirken ein Abbremsen der Ausgangswelle 12 und verhindert Schäden durch abrupte Richtungsumkehr. In der Rückwärtsschaltstufe R ist die erste Kupplung K1 getrennt und die zweite Kupplung K2 eingekuppelt, während die dritte Kupplung K3 sich in der Position "A" befindet.

Fig. 17 zeigt ein Schaltgetriebe 10 mit zwei Zwischenwellen w1, w2, zwei schaltbare als Konuskupplungen ausgebildete Kupplungen K1, K2 und eine durch eine Synchronisationseinrichtung, eine Kupplungshülse oder eine Klaue gebildete dritte Kupplung K3, welche zwischen zwei Stellungen A und B umschaltbar ist. Die Umschaltvorgänge werden anhand der in Fig. 18 dargestellten Tabelle schematisch beschrieben. Im Leerlauf L sind die ersten und zweiten Kupplungen K1, K2 getrennt, die dritte Kupplung K3 befindet sich in der Position A. Das Schalten in die erste Vorwärtsschaltstufe V1 erfolgt durch Einkuppeln der ersten Kupplung K1, während die dritte Kupplung K3 in der Stellung "A" belassen wird. Das Schalten in die zweite Vorwärtsschaltstufe V2 erfolgt durch Trennen der ersten Kupplung K1 und durch Einkuppeln der zweiten Kupplung K2, wobei ein weicher Übergang erfolgen sollte. Die dritte Kupplung K3 befindet sich nach wie vor in der Position "A". Wird in die Rückwärtsschaltstufe R geschalten, werden zweite Kupplung K2 (oder erste Kupplung K1) getrennt, die dritte Kupplung K3 in die Position "B" geschoben. Danach wird die erste Kupplung K1 eingekuppelt.

Fig. 19 zeigt eine dritte Ausführungsvariante des Schaltgetriebes 10 im Zweiwellen-Design, wobei drei beispielsweise durch Konuskupplungen gebildete Kupplungen K1, K2, K3 vorgesehen sind. Im Leerlauf sind die Kupplungen K1, K2, K3 getrennt. Wird in die erste Vorwärtsschaltstufe V1 geschaltet, wird die erste Kupplung K1 eingekuppelt. Ein Schalten in die zweite Vorwärtsschaltstufe V2 erfolgt durch Auskuppeln der ersten Kupplung K1 und Einkuppeln der zweiten Kupplung K2 mit weichem Übergang. Das Schalten in den Retourgang R erfolgt durch Auskuppeln der ersten oder zweiten Kupplung K1, K2 und durch Einkuppeln der dritten Kupplung K3.

Die Fig. 21 zeigt eine vierte Ausführungsvariante eines Schaltgetriebes 10 mit drei Zwischenwellen w1, w2, w3, zwei durch Konuskupplungen gebildete Kupplungen K1, K2 und eine durch eine Synchronisiereinrichtung gebildete dritte Kupplung K3. Im Leerlauf L ist die erste Kupplung K1 und die zweite Kupplung K2 getrennt, die Kupplung K3 befindet sich in einer neutralen Position. Das Schalten in die erste Vorwärtsschaltstufe V1 erfolgt durch Einkuppeln der ersten Kupplung K1. Ein Weiterschalten in eine zweite Vorwärtsschalstufe V2 wird dadurch eingeleitet, dass die dritte Kupplung K3 in die Position "B" geschalten wird. Während die erste Kupplung K1 getrennt wird, wird die zweite Kupplung K2 eingekuppelt (sanfter Übergang). Das Schalten in den Retourgang R erfolgt durch Auskuppeln der zweiten Kupplung K2 (falls diese eingekuppelt ist) und durch Einkuppeln der ersten Kupplung K1. Die dritte Kupplung K3 wird in die Position "A" geschaltet, während die erste Kupplung K1 wieder getrennt wird, wird die zweite Kupplung K2 eingekuppelt (sanfter Übergang). In der Rückwärtsschaltstufe R ist somit die erste Kupplung K1 getrennt, die zweite Kupplung K2 eingekuppelt und die dritte Kupplung K3 in der Position "A".

Fig. 23 zeigt eine fünfte Ausführungsvariante eines Schaltgetriebes 10 mit den Zwischenwellen w1, w2, w3 und w4, wobei die Zwischenwellen w3, w4 miteinander verbunden oder einstückig ausgeführt sind. Im Leerlauf L ist die erste und die zweite Kupplung K1, K2 getrennt, die durch eine Synchronisationseinheit gebildete dritte Kupplung K3 ist in der Position "A". Beim Einlegen des ersten Ganges V1 wird die Kupplung K1 eingekuppelt, die Kupplung K3 verbleibt in der Position "A". Beim Einlegen des ersten Ganges V1 wird die Kupplung K1 eingekuppelt - die Kupplung K3 verbleibt in der Position "A". Wird weiter in den zweiten Gang V2 geschaltet, so wird die erste Kupplung K1 aus- und die zweite Kupplung K2 gleichzeitig eingekuppelt, wobei ein schleifender Übergang für einen sanften Gangwechsel vorteilhaft ist. Die Kupplung K3 verbleibt in der Position "A". Um den Rückwärtsgang R einzulegen, muss zuerst in den ersten Gang V1 zurückgeschalten werden. Dies erfolgt durch Auskuppeln der zweiten Kupplung K2 und durch Einkuppeln der ersten Kupplung K1. Die dritte Kupplung K3 wird in die - in Fig. 23 dargestellte - Position "B" geschaltet. Danach wird wieder die erste Kupplung K1 aus- und gleichzeitig die zweite Kupplung K2 - mit sanftem Übergang - eingekuppelt. In der Rückwärtsschaltstufe R ist somit die erste Kupplung K1 getrennt, die zweite Kupplung K2 eingekuppelt und die dritte Kupplung K3 in der Position "B".

## Patentansprüche

1. Antriebseinrichtung (1) für ein Wasserfahrzeug (2) mit einem U- oder Z-förmigen Antriebsstrang, wobei das Antriebsdrehmoment vorzugsweise über zumindest zwei Kegelradgetriebe (23, 24, 20) zwischen einer Motorwelle eines vorzugsweise durch eine Brennkraftmaschine gebildeten Antriebsmaschine und zumindest einer Propellerwelle (13a, 13b) in der Betriebslage zumindest zweimal um einen Winkel (β, *γ*) >0 umgelenkt wird, wobei das Gehäuse (G) der Antriebseinrichtung (1) aus einem ersten, einem zweiten und einem dritten Gehäuseteil (4, 5, 6) besteht, wobei die drei Gehäuseteile (4, 5, 6) drehbar miteinander verbunden sind, und wobei der erste Gehäuseteil (4) fest mit einer Montagewand (2a) des Wasserfahrzeuges (2) verbindbar ist, der zweite Gehäuseteil (5) um eine erste Drehachse (14a) schwenkbar mit dem ersten Gehäuseteil (4) verbunden ist und der dritte Gehäuseteil (6) um eine zweite Drehachse (14b) drehbar mit dem zweiten Gehäuseteil (5) verbunden ist, **dadurch gekennzeichnet, dass** im ersten Gehäuseteil (4) ein Schaltgetriebe (10) angeordnet ist, dessen Ausgangswelle (12) koaxial zur zweiten Drehachse (14b) angeordnet ist.

2. Antriebseinrichtung (1) nach Anspruch 1, **dadurch gekennzeichnet, dass** zumindest eine Propellerwelle (13a, 13b) im dritten Gehäuseteil (6) gelagert ist.

3. Antriebseinrichtung (1) nach Anspruch 1 oder 2, **dadurch gekennzeichnet, dass** der dritte Gehäuseteil (6) ein koaxial mit der zweiten Drehachse (14b) angeordnetes Kronenzahnrad (15) oder Kegelzahnrad aufweist, in welches die Zähne eines Antriebszahnrades (17) kämmend eingreifen, wobei das Antriebszahnrad (17) vorzugsweise durch einen im zweiten Gehäuseteil (5) gelagerten elektrischen Servomotor (18) antreibbar ist.

4. Antriebseinrichtung (1) nach einem der Ansprüche 1 bis 3, **dadurch gekennzeichnet, dass** der dritte Gehäuseteil (6), vorzugsweise bugseitig, zumindest eine Eintrittsöffnung (21) für Kühlwasser (K) aufweist, welche über einen vorzugsweise vollständig innerhalb des ersten, zweiten und dritten Gehäuseteils (4, 5, 6) angeordneten Kühlmittelströmungsweg mit der Antriebsmaschine verbunden ist.

5. Antriebseinrichtung (1) nach einem der Ansprüche 1 bis 4, **dadurch gekennzeichnet, dass** der dritte Gehäuseteil (6), vorzugsweise heckseitig, zumindest eine Austrittsöffnung (22) für Abgas (A) aufweist, welche über einen Abgasströmungsweg, welcher vorzugsweise vollständig innerhalb des ersten, zweiten und dritten Gehäuseteils (4, 5, 6) geführt ist, mit der Antriebsmaschine verbunden ist.

6. Antriebseinrichtung (1) nach einem der Ansprüche 1 bis 5, **dadurch gekennzeichnet, dass** das Schaltgetriebe zumindest eine erste und eine zweite Vorwärtsschaltstufe (V1, V2) und eine Rückwärtsschaltstufe (R), sowie eine mit einer Motorwelle einer Antriebsmaschine verbundene Eingangswelle (11) und eine Ausgangswelle (12) aufweist, und dass pro Vorwärtsschaltstufe (V1, V2) zumindest eine schaltbare Kupplung (K1, K2, K3) vorgesehen ist, wobei durch Aktivieren einer ersten Kupplung (K1) die Eingangswelle (11) über die erste Vorwärtsschaltstufe (V1) mit der Ausgangswelle (12) und durch Aktivieren einer zweiten Kupplung (K2) die Eingangswelle (11) über die zweite Vorwärtsschaltstufe (V2) mit der Ausgangswelle (12) verbunden ist, und wobei in einem Leerlauf (L) sowohl die erste, als auch die zweite Kupplung (K1, K2) deaktiviert und die Eingangswelle (11) von der Ausgangswelle (12) getrennt ist, und dass die Rückwärtsschaltstufe (R) durch Schalten einer dritten Kupplung (K3) vorzugsweise von einer Vorwärtsschaltstellung in eine Rückwärtsschaltstellung aktivierbar ist.

7. Antriebseinrichtung (1) nach Anspruch 6, **dadurch gekennzeichnet, dass** die Vorwärtsschaltstufen (V1, V2) und vorzugsweise auch die Rückwärtsschaltstufe (R) lastschaltbar ist.

8. Antriebseinrichtung (1) nach Anspruch 6 oder 7, **dadurch gekennzeichnet, dass** die dritte Kupplung (K3) als Umschaltkupplung ausgebildet ist, wobei die Eingangswelle (11) in der Vorwärtsschaltstellung über die erste oder die zweite Vorwärtsschaltstufe (V1, V2) und in der Rückwärtsschaltstellung über ein Umkehrgetriebe mit der Ausgangswelle (12) verbindbar ist.

9. Antriebseinrichtung (1) nach einem der Ansprüche 6 bis 8, **dadurch gekennzeichnet, dass** die dritte Kupplung (K3) durch eine Synchronisiereinrichtung, eine Kupplungshülse oder eine Klaue gebildet ist.

10. Antriebseinrichtung (1) nach einem der Ansprüche 6 bis 9, **dadurch gekennzeichnet, dass** die dritte Kupplung (K3) im Antriebsstrang (3) zwischen Eingangswelle (11) und Ausgangswelle (12) in Serie zur ersten und/oder zweiten Vorwärtsschaltstufe (V1, V2) angeordnet ist.

11. Antriebseinrichtung (1) nach Anspruch 6, **dadurch gekennzeichnet, dass** die dritte Kupplung (K3) im Antriebsstrang (3) zwischen Eingangswelle (11) und Ausgangswelle (12) parallel zur ersten und/oder zweiten Vorwärtsschaltstufe (V1, V2) angeordnet ist.

12. Antriebseinrichtung (1) nach einem der Ansprüche 6 bis 11, **dadurch gekennzeichnet, dass** die erste, zweite und/oder dritte Kupplung (K1, K2, K3) als Konuskupplung ausgebildet ist.

13. Antriebseinrichtung (1) nach einem der Ansprüche 6 bis 12, **dadurch gekennzeichnet, dass** die erste, zweite und/oder dritte Kupplung (K1, K2, K3) elektrisch oder hydraulisch betätigbar ist.

## Claims

1. Drive assembly (1) for a watercraft (2) with a U-shaped or Z-shaped drive train, in which the driving torque is redirected at least twice through an angle (β, γ) > 0 preferably via at least two bevel gears (23, 24, 20) between the engine shaft of the driving engine - preferably an internal combustion engine - and at least one propeller shaft (13a, 13b) in operational position, where the housing (G) of the drive assembly (1) comprises a first, second and third housing part (4, 5, 6), the three housing parts (4, 5, 6) being rotatably connected, and where the first housing part (4) may be rigidly attached to a mounting panel (2a) of the watercraft (2), while the second housing part (5) is connected to the first housing part (4) in such a way that it can be tilted about a first rotation axis (14a), and the third housing part (6) is connected to the second housing part (5) in such a way that it can be rotated about a second rotation axis (14b), **characterised in that** in the first housing part (4) a gearbox (10) is located, whose output shaft (12) is coaxial with the second rotation axis (14b).

2. Drive assembly (1) according to claim 1, **characterised in that** at least one propeller shaft (13a, 13b) is borne in the third housing part (6).

3. Drive assembly (1) according to claim 1 or 2, **characterised in that** the third housing part (6) has a crown gear (15) or bevel gear coaxial with the second rotation axis (14b), which meshes with a drive gear (17), said drive gear (17) preferably being driven by an electrical servomotor (18) located in the second housing part (5).

4. Drive assembly (1) according to any of claims 1 to 3, **characterised in that** the third housing part (6) is provided preferably on the bow side with at least one inlet opening (21) for cooling water (K), which is connected with the drive engine by means of a coolant flow path preferably located entirely within the first, second and third housing part (4, 5, 6).

5. Drive assembly (1) according to any of claims 1 to 4, **characterised in that** the third housing part (6) is provided preferably on the stern side with at least one outlet opening (22) for exhaust gas (A), which is connected with the drive engine by means of an exhaust gas flow path preferably located entirely within the first, second and third housing part (4, 5, 6).

6. Drive assembly (1) according to any of claims 1 to 5, **characterised in that** the gearbox provides at least a first and second forward gear step (V1, V2) and a reverse gear step (R) and has an input shaft (11) connected to the engine shaft of a drive engine and an output shaft (12), and that at least one switchable clutch (K1, K2, K3) is provided for each forward gear step (V1, V2), where by activating a first clutch (K1) the input shaft (11) is connected to the output shaft (12) via the first forward gear step (V1), and by activating a second clutch (K2) the input shaft (11) is connected to the output shaft (12) via the second forward gear step (V2), and where in the idling state (L) both first and second clutch (K1, K2) are deactivated and the input shaft (11) is separated from the output shaft (12), and that the reverse gear step (R) can be activated by switching a third clutch (K3) preferably from a forward position to a reverse position.

7. Drive assembly (1) according to claim 6, **characterised in that** the forward gear steps (V1, V2) and preferably also the reverse gear step (R) can be shifted under load.

8. Drive assembly (1) according to claim 6 or 7, **characterised in that** the third clutch (K3) is configured as a switch-over clutch, where in the forward switch position the input shaft (11) is connected to the output shaft (12) via the first or second forward gear step (V1, V2) and in the reverse switch position the input shaft (11) is connected to the output shaft (12) via a reversing gear.

9. Drive assembly (1) according to any of claims 6 to 8, **characterised in that** the third clutch (K3) is realized as a synchronizing mechanism, a coupling sleeve or dog.

10. Drive assembly (1) according to any of claims 6 to 9, **characterised in that** the third clutch (K3) is positioned in the drive train (3) between the input shaft (11) and the output shaft (12) in series with the first and/or second forward gear step (V1, V2).

11. Drive assembly (1) according to claim 6, **characterised in that** the third clutch (K3) is positioned in the drive train (3) between the input shaft (11) and the output shaft (12) in parallel with the first and/or second forward gear step (V1, V2).

12. Drive assembly (1) according to any of claims 6 to 11, **characterised in that** the first, second and/or third clutch (K1, K2, K3) is configured as a cone friction clutch.

13. Drive assembly (1) according to any of claims 6 to 12, **characterised in that** the first, second and/or third clutch (K1, K2, K3) can be actuated electrically or hydraulically.

## Revendications

1. Dispositif d'entraînement (1) d'un engin aquatique (2) ayant une ligne de transmission en U ou en Z,
le couple moteur étant fourni de préférence par l'intermédiaire d'au moins deux transmissions à pignons coniques (23, 24, 20) entre un axe moteur, de préférence d'un moteur à combustion, et d'au moins un axe d'hélice (13a, 13b) en position d'entraînement, par un renvoi selon au moins deux fois un angle (β, γ) > 0,
le boîtier (G) du dispositif d'entraînement (1) se composant d'une première, d'une seconde et d'une troisième partie de boîtier (4, 5, 6),
les trois parties de boîtier (4, 5, 6) étant reliées de manière rotative l'une par rapport à l'autre, et
la première partie de boîtier (4) peut être reliée de manière solidaire à une cloison de montage (2a) de l'engin aquatique (2), la seconde partie de boîtier (5) étant reliée à la première partie de boîtier (4) en pouvant pivoter autour d'un premier axe de rotation (14a) et la troisième partie de boîtier (6) est reliée à la seconde partie de boîtier (5) en pouvant pivoter autour d'un second axe de rotation (14b),
**caractérisé en ce que**
la première partie de boîtier (4) comporte une boîte de vitesses (10) dont l'axe de sortie (12) est coaxial au second axe de rotation (14b).

2. Dispositif d'entraînement (1) selon la revendication 1,
**caractérisé en ce qu'**
au moins un axe d'hélice (13a, 13b) est logé dans la troisième partie de boîtier (6).

3. Dispositif d'entraînement (1) selon la revendication 1 ou 2,
**caractérisé en ce que**
la troisième partie de boîtier (6) comporte une couronne dentée (15) ou un pignon conique monté coaxialement par rapport au second axe de rotation (14b), et dans lequel engrainent les dents d'un pignon denté d'entraînement (17),
le pignon denté d'entraînement (17) étant entraîné de préférence par un servomoteur électrique (18) logé dans la seconde partie de boîtier (5).

4. Dispositif d'entraînement (1) selon l'une des revendications 1 à 3,
**caractérisé en ce que**
la troisième partie de boîtier (6) comporte de préférence du côté avant au moins un orifice d'entrée (21) pour de l'eau de refroidissement (K), le ou les orifices étant reliés au moteur d'entraînement, par l'intermédiaire d'un circuit de passage d'agent de refroidissement installé de préférence complètement dans la première, la seconde et la troisième partie de boîtier (4, 5, 6).

5. Dispositif d'entraînement (1) selon l'une des revendications 1 à 4,
**caractérisé en ce que**
la troisième partie de boîtier (6) comporte de préférence du côté arrière au moins un orifice de sortie (22) pour les gaz d'échappement (A) relié au moteur d'entraînement par un chemin de passage de gaz d'échappement logé de préférence complètement dans la première, la seconde et la troisième partie de boîtier (4, 5, 6).

6. Dispositif d'entraînement (1) selon l'une des revendications 1 à 5,
**caractérisé en ce que**
la boîte de vitesses comporte au moins un premier et un second rapport de marche avant (V1, V2) et un rapport de marche arrière (R) ainsi qu'un axe d'entrée (11) relié à l'axe du moteur d'entraînement et à un axe de sortie (12), et
pour chaque rapport de marche avant (V1, V2) il est prévu au moins un embrayage commutable (K1, K2, K3),
et en activant le premier embrayage (K1) on relie l'axe d'entrée (11) à l'axe de sortie (12) par l'intermédiaire du premier rapport de marche avant (V1) et en activant le second embrayage (K2) on relie l'axe d'entrée (11) à l'axe de sortie (12) par l'intermédiaire du second rapport de marche avant (V2), et
au ralenti (L), à la fois le premier et le second embrayage (K1, K2) sont neutralisés et l'axe d'entrée (11) est coupé de l'axe de sortie (12), et
le rapport de marche arrière (R) est activé par la commutation d'un troisième embrayage (K3), de préférence pour passer de sa position de marche avant à sa position de marche arrière.

7. Installation d'entraînement (1) selon la revendication 6,
**caractérisée en ce que**
les rapports de marche avant (V1, V2) et de préférence également le rapport de marche arrière (R) sont commutables en charge.

8. Installation d'entraînement (1) selon les revendications 6 ou 7,
**caractérisée en ce que**
le troisième embrayage (K3) est un embrayage inverseur, et
l'axe d'entrée (11) peut être relié à l'axe de sortie (12) en position de marche avant par l'intermédiaire du premier ou du second rapport de marche avant (V1, V2) ou en position de marche arrière par l'intermédiaire d'une transmission d'inversion.

9. Installation d'entraînement (1) selon l'une des revendications 6 à 8,
**caractérisée en ce que**
le troisième embrayage (K3) est réalisé par une installation de synchronisation, un manchon d'embrayage ou des griffes.

10. Installation d'entraînement (1) selon l'une des revendications 6 à 9,
**caractérisée en ce que**
le troisième embrayage (K3) est installé dans la ligne de transmission (3) entre l'axe d'entrée (11) et l'axe de sortie (12), en série par rapport au premier et/ou au second rapport de marche avant (V1, V2).

11. Installation d'entraînement (1) selon la revendication 6,
**caractérisée en ce que**
le troisième embrayage (K3) est installé dans la ligne de transmission (3) entre l'axe d'entrée (11) et l'axe de sortie (12), en parallèle au premier et/ou au second rapport de marche avant (V1, V2).

12. Installation d'entraînement (1) selon l'une des revendications 6 à 11,
**caractérisée en ce que**
le premier, le second et/ou le troisième embrayage (K1, K2, K3) sont des embrayages coniques.

13. Installation d'entraînement (1) selon l'une des revendications 6 à 12,
**caractérisée en ce que**
le premier et le second et/ou le troisième embrayage (K1, K2, K3) sont des embrayages à commande électrique ou hydraulique.
